# EUROPÄISCHE PATENTSCHRIFT

(11) **EP 3 117 973 B1**
(45) Veröffentlichungstag und Bekanntmachung des Hinweises auf die Patenterteilung: **25.12.2019**
(21) Anmeldenummer: 16001721.6
(22) Anmeldetag: 11.07.2014
(51) Int. Cl.: B26B 21/52

(54) **RASIERER MIT PINSEL- ODER BORSENKOPF**
RAZOR WITH PAINT BRUSH OR BRUSH HEAD
RASOIR ÉLECTRIQUE COMPRENANT UN PINCEAU OU UNE TÊTE DE BROSSE

(30) Priorität: 16.07.2013 DE 102013213869
(43) Veröffentlichungstag der Anmeldung: 18.01.2017
(62) Teilanmeldung aus: 14739406.8
(73) Patentinhaber: Beiersdorf AG, 20253 Hamburg (DE)
(72) Erfinder: Gers-Barlag, Heinrich, 25495 Kummerfeld (DE); Neumann, Yvonne, 22529 Hamburg (DE)
(74) Vertreter: Hartmann, Jost

(56) Entgegenhaltungen:
- WO-A2-2007/116397
- GB-A- 419 016
- US-A- 4 378 635
- US-A- 4 720 917
- US-A- 4 845 848

## Beschreibung

Die vorliegende Erfindung bezieht sich auf einen Rasierer und ein Verfahren zum Herstellen eines Rasierers.

Unter der Rasur im Sinne der vorliegenden Erfindung ist das Schneiden der Haare auf der Haut bis kurz über der obersten Hautschicht mit mindestens einer Klinge zu verstehen. Das Haar wird dabei nicht entfernt, sondern nur gekürzt.

Bekannte Rasierer umfassen ein längliches Griffteil, welches mit einem Klingenkopf verbunden ist. Der Griffteil liegt bei bestimmungsgemäßen Gebrauch in der Hand des Anwenders, um den Klingenkopf über die Haut des Anwenders gleiten zu lassen.

Solche Rasierer werden üblicherweise zur Nassrasur verwendet, allerdings ist es auch möglich, dass ein Rasierer im Sinne der vorliegenden Anmeldung auch eine Energieversorgung (z.B. Batterie oder Akku) aufweist, die eine Vibration im Klingenkopf verursacht, um einen Massageeffekt zu bewirken und/oder die Gründlichkeit der Rasur zu erhöhen.

Es gibt diese Rasierer als Einwegartikeln, mit festinstallierten oder austauschbaren Klingenköpfen und verschiedenste Klingenkopfvariationen mit unterschiedlichen Anzahlen von Ra-sierklingen.

DE 29503575 U beschreibt einen Griffteil für einen Rasierapparat, das an einem Ende mit einer Aufnahmeeinrichtung für eine Halterung mit darin angeordneten Klingen versehen ist. Das Griffteil ist dabei als Blattfeder gestaltet.

DE2851457A1 beschreibt einen Einsatz für einen Rasierapparat mit einer Klingenauflage, einer Rasierklinge und einer Kappe, wobei ein integrales festes und wasserlösliches Rasierhilfsmittel vorgesehen ist.

DE20216827U1 beschreibt ein zweiteiliges Rasierset zur manuellen Nassrasur bestehend aus einem Rasierer mit Griff und einem Rasierpinsel. Der hohle Teleskopgriff kann abwechselnd sowohl den Rasierpinsel als auch den Scherkopf mit Rasierklingenblock in seinem Inneren aufnehmen und verbergen, wobei dem Benutzer beim Einseifen sowie beim Rasieren jeweils derselbe Teleskopgriff als Handgriff dient.

US2008072431A1 beschreibt eine Rasiervorrichtung mit mehreren parallelen Klingen mit einem flachen Teil und gekrümmten Endabschnitten zum Rasieren von gekrümmten Bereichen eines Körpers.

US5903978A1 beschreibt einen gekrümmten Rasierergriff.

Es ist eine Aufgabe der Erfindung, einen verbesserten Rasierer bereitzustellen.

Die Erfindung bezieht sich auf einen Rasierer mit einem Griff mit einem Griffteil und einem flexibel biegsamen Kopfteil zur Aufnahme eines Klingenkopfes, und dem Klingenkopf, wobei der Klingenkopf als Bürstenkopf und/oder Pinselkopf mit Borsten ausgestaltet ist, wobei mindestens eine der Borsten eine Rasierklinge aufweist.

Der Erfindung liegt die Idee zugrunde, dass ein Rasierer angenehmer und für die Rasur zuverlässig zu verwenden ist, der borstenartige Rasierklingen aufweist. Die Borsten passen sich besonders flexibel eventuellen Hautunebenheiten oder -krümmungen an und ermöglichen so eine besonders gründliche Rasur selbst in schwer zugänglichen Hautbereichen. Die Borsten gleiten sanft über die Haut, was die Rasur für den Anwender besonders angenehm macht. Eine gründliche und angenehme Rasur ohne großen Kraftaufwand für den Anwender wird ermöglicht.

Der als Bürstenkopf/Pinselkopf ausgestaltete Klingenkopf weist einen Grundkörper aus beispielsweise Kunststoff auf, dessen Vorderseite (diejenige Seite, die dem Kopfteil abgewandt ist) den Bürstenrücken/Pinselzwinge bildet, an welchem der Borstenbesatz der mindestens einen Borste mit mindestens einer Rasierklinge angeordnet ist.

Die Borsten können unterschiedliche Längen, Breiten, Querschnittsformen etc. aufweisen und auch aus unterschiedlichen Materialien bestehen. Auch können einige der Borsten keine Rasierklinge, sondern nur einen Balsamstreifen aufweisen, um die Haut des Anwenders während der Rasur zu pflegen. Auch können einige der Borsten keine Rasierklinge, sondern nur eine Spezialklinge aufweisen. Es kann aber auch bevorzugt sein, dass eine oder mehrere Borsten sowohl eine (oder mehrere Rasierklingen) als auch eine (oder mehrere) Spezialklinge und/oder einen (oder mehrere) Balsamstreifen aufweisen.

Ein erfindungsgemäßer Rasierer ermöglicht vorteilhafterweise eine Rasur wie ein Bürstenstrich. Bevorzugt weist der Klingenkopf mehrere, relativ kleine Klingen auf, die an Borsten angeordnet und so gegeneinander flexibel beweglich sind. Eine sensitive Rasur wird erfindungsgemäß ermöglicht, da die Klingen enger und direkter auf der Haut aufliegen, was speziell an Knien und Knöcheln für eine verbesserte Gründlichkeit der Rasur sorgt. Eine extrem sensitive Rasur wird ermöglicht, bei der nur geringer Druck auf den Klingenkopf nötig ist. Die Rasierklingen der Borsten passen sich "wie von selbst" an die Hautoberfläche des Anwenders an.

Der erfindungsgemäße Rasierer weist in besonders bevorzugten Ausführungsformen einen Klingenkopf mit Rasierklingenborsten auf, die in einer Reihe nebeneinander angeordnet sind. Die einzelnen Rasierklingen sind an gegeneinander flexibel beweglichen, elastischen Borsten (auch als "Lamellen" bezeichnet) angebracht. Die Borsten sind an einem flachen Klingenkopf, der als Art Bürstenkopf fungiert, verankert, welcher wechselbar ausgestaltet ist. Die Rasierklingenborsten bestehen aus beispielsweise aus handelsüblichem elastischem Material und bestechen durch ihre Größe und flexible Anwendung, die an einen Bürstenstrich erinnert. Die Flexibilität und Sanftheit der Rasur kann durch elastische Lamellen aus einem thermoplastischen Elastomer gewährleistet sein. Vorteilhafterweise liegen die Klingen so enger und direkter auf der Haut und für die Rasur ist daher ein geringerer Druck auf den Rasierer erforderlich.

Die Flexibilität und Sanftheit der Rasur wird erfindungsgemäß durch geringeren Druck auf den Rasierer und die flexiblen Rasierklingen gewährleistet. Die Rasur ist so ergonomisch ansprechend und reduziert das Risiko von Schnittverletzungen.

In einer Ausführungsform weisen die Borsten eine oder eine Vielzahl von Rasierklinge(n) auf. Jede der Borsten kann eine oder mehrere Rasierklingen aufweisen. Bevorzugt ist/sind die Rasierklinge(n) im Wesentlichen rechtwinklig zu der Längsachse der Borste(n) angeordnet. Die Rasierklinge(n) ist/sind an einer Unterseite der Borste(n) angeordnet, welche bei bestimmungsgemäßem Gebrauch des Rasierers über die Haut des Anwenders gleitet, um die Rasur aufzuführen. Es kann aber auch bevorzugt sein, dass nur eine oder einige einer Vielzahl von Borsten eine oder mehrere Rasierklingen aufweist. Durch die erfindungsgemäße Anordnung von Rasierklinge(n) an Borste(n) wird eine besonders sanfte und gründliche Rasur ermöglicht, da sich die Borsten den Unebenheiten der Hautoberfläche besonders geschmeidig anpassen. Weist ein Rasierer beispielsweise eine Vielzahl von Borsten mit einer Vielzahl von Rasierklingen auf, können sich diese besonders flexibel an eine Hautebenheit (zum Beispiel der Fußknöchel oder das Knie) anlegen, um mit nur einer oder wenigen Bewegungen des Rasierers über diesen Hautbereich diesen zu rasieren.

In einer Ausführungsform weist mindestens eine der Borsten eine Spezialklinge(n) und/oder einen Balsamstreifen aufweist. Jede der Borsten kann eine oder mehrere Spezialklinge(n) und/oder Balsamstreifen aufweisen. Bevorzugt ist/sind die Spezialklinge(n) und/oder Balsamstreifen im Wesentlichen rechtwinklig zu der Längsachse der Borste(n) angeordnet. Die eine oder mehrere Spezialklinge(n) und/oder Balsamstreifen ist/sind an einer Unterseite der Borste(n) angeordnet, welche bei bestimmungsgemäßem Gebrauch des Rasierers über die Haut des Anwenders gleitet, um die Rasur und/oder Pflege der Haut aufzuführen. Durch die erfindungsgemäße Anordnung von ein oder mehreren Spezialklinge(n) und/oder Balsamstreifen an Borste(n) wird eine besonders sanfte und gründliche Rasur und Pflege ermöglicht, da sich die Borsten den Unebenheiten der Hautoberfläche besonders geschmeidig anpassen. Weist ein Rasierer beispielsweise eine Vielzahl von Borsten mit einer Vielzahl von ein oder mehreren Spezialklinge(n) und/oder Balsamstreifen auf, können sich diese besonders flexibel an eine Hautebenheit (zum Beispiel der Fußknöchel oder das Knie) anlegen, um mit nur einer oder wenigen Bewegungen des Rasierers über diesen Hautbereich diesen zu rasieren und dabei gleichzeitig zu pflegen.

Vorteilhaft kann der Rasierer um eine oder mehrere Spezialklingen ergänzt sein. Bevorzugt weist der Klingenkopf also unterschiedliche Klingenarten auf, was eine verbesserte, präzisere Rasur in unterschiedlichen Hautbereichen des Anwenders ermöglicht. So können beispielsweise die Rasierklinge(n) des Klingenkopfes für eine großflächige Rasur geeignet sein, welche durch die Verwendung einer oder mehreren kleineren, auf einer oder mehreren Borsten angeordneten Spezialklinge(n), verfeinert werden kann. Je nach Bedarf können unterschiedliche Klingenköpfe mit unterschiedlichen Spezialklingen auf dem Rasierer angeordnet werden, wodurch sich die Flexibilität in der Anwendung vorteilhaft erhöht.

Ein Balsamstreifen im Sinne der vorliegenden Anmeldung kann ein Streifen sein, welcher beispielsweise eine Rasierseife, eine Feuchtigkeitspflege, ein hautberuhigendes Pflegeprodukt, ein ÖI oder dergleichen aufweist. Bevorzugt ist der Balsamstreifen entlang der Längsachse einer Borste, benachbart zu der mindestens einen Rasierklinge und/oder der mindestens eine Spezialrasierklinge auf der Borste angeordnet. Vorteilhaft wird erreicht, dass die Haut nicht nur rasiert, sondern auch mit dem Balsamstreifen behandelt und gepflegt wird.

In einer Ausführungsform ist die Rasierklinge (und/oder Spezialklinge) als Einkerbung und/oder Schnitt in der Borstenoberfläche ausgebildet. Bevorzugt ist die mindestens eine Rasierklinge an der mindestens einen Borste ausgebildet, indem die Borste einen Einschnitt auf der Borstenunterseite aufweist, welcher bei bestimmungsgemäßem Gebrauch des Rasierers auf der zu rasierenden Haut des Benutzers aufliegt. Der Einschnitt ist im Wesentlichen rechtwinklig zu der Längsachse der Borste ausgeführt. Der Einschnitt kann als keilförmige Kerbe ausgebildet sein, welche in Richtung der Borstenspitze spitz zuläuft. Bei einer solchen Ausführungsform wird die Einkerbung erst als Rasierklinge aktiviert, wenn die Borste auf der Hautoberfläche aufliegt und sich unter dem Auflagedruck auslenkt, was zu einer Krümmung der Borste und damit Spreizung der Kerbe führt. Die Borstenoberfläche auf der Borstenunterseite weist somit eine im Wesentlichen glatte Oberfläche im unbenutzten Zustand auf, wodurch vorteilhaft Schnittverletzungen oder Beschädigungen der und durch die Borsten verhindert werden können. Erst wenn die Borste bei bestimmungsgemäßem Gebrauch gekrümmt wird, wird die Rasierklinge der Einkerbung freigegeben, um die Raser zu ermöglichen.

In einer Ausführungsform weisen die Borsten ein elastisches Material auf. Die Borsten können aus demselben Material gefertigt sein, oder es kann bevorzugt zu, dass die am Klingenkopf außen angeordneten Borsten aus einem Material mit geringerer Elastizität gebildet sind, als die dazwischen angeordneten Borsten. Vorteilhaft wird so ermöglicht, dass die Hautunebenheit eines Knies oder Knöchelns besonders gut durch die darüberstreichenden Borsten mit unterschiedlicher Elastizität bzw. Festigkeit abgebildet werden können.

In einer Ausführungsform sind die Borsten nebeneinander und parallel zueinander am Kopfteil angeordnet. Bevorzugt ist der Klingenkopf als Flachpinselkopf ausgebildet. Bevorzugt ist eine Reihe von Borsten nebeneinander an dem Klingenkopf (bevorzugt im Wesentlichen entlang der Querachse) angeordnet. Es kann bevorzugt sein, dass die Borsten parallel zueinander oder als Fächer angeordnet sind. Je nach Verwendung für unterschiedliche Körperbereiche des Anwenders können Klingenköpfe mit unterschiedlicher Borstenausgestaltung und -anordnung an dem Kopfteil angeordnet werden.

In einer Ausführungsform ist der Klingenkopf konkav entlang der Querachse des Rasierers geformt. Vorteilhaft wird erreicht, dass der Klingenkopf eine Krümmung aufweist, die spiegelbildlich im Wesentlichen einer Krümmung der Hautoberfläche des Anwenders entspricht. Es kann bevorzugt sein, dass Klfngenköpfe mit unterschiedlichen Krümmungsradien (welche für unterschiedliche Bereiche der Hautoberfläche des Anwenders angepasst sind), an dem Rasierer angeordnet werden können. Die Unterseite des Klingenkopfes und damit der an diesem angeordneten Borsten können bei gekrümmter Ausgestaltung des Klingenkopfes besonders gut die bei bestimmungsgemäßem Gebrauch des Rasierers auf der Haut des Anwenders entlang gleiten. Die Borsten sind also in einer bevorzugten Ausführungsform entlang einer gekrümmten Linie oder Reihe (vorderes Ende des Klingenkopfes) angeordnet, so dass sie sich besonders gut der gekrümmten Hautoberfläche des Anwenders anpassen. In einer Ausführungsform ist Borstenreihe wenigstens teilweise konkav gekrümmt ausgebildet. In einer bevorzugten Ausführungsform kann auch der Kopfteil des Griffes konkav entlang der Querachse des Rasierers ausgebildet sein.

In einer Ausführungsform der Griff konvex entlang der Längsachse des Rasierers geformt ist. Ferner kann bevorzugt sein, dass der Griff in einer leicht gebogenen Form beschrieben ist und aus festem, schlagfähigen Material (z.B. ABS (Acrylnitril-Butadien-Styrol)) besteht. Ein konvex gekrümmter Griff lässt sich ergonomisch angenehmer und auch für die Rasur zuverlässiger zu verwenden, da der aus einem im Wesentlichen der konkav gewölbten Handinnenfläche angepasste Griff bzw. Griffteil eine besonders ergonomische Handhabung ermöglicht.

In einer Ausführungsform weist der Kopfteil eine Ausnehmung auf, in welcher der Klingenkopf angeordnet ist. Bevorzugt ist der Klingenkopf mit dem Kopfteil mittels der Ausnehmung verbunden. In einer Ausführungsform ist der Klingenkopf mittels Halteelemente in der Ausnehmung fixiert, beispielsweise mittels Rastelementen verrastet. Indem die Fixierung des Klingenkopfes nur mittels Formschluss oder einfacher Halteelemente in der Ausnehmung bewirkt wird, kann vorteilhaft eine ebene Oberfläche des Rasierers bereitgestellt werden, was die Handhabung verbessert und eine angenehme Rasur ermöglicht.

In einer Ausführungsform weist der Griffteil mindestens ein Griffelement zum rutschsicheren Halten des Griffs durch den Anwender auf. In einer Ausführungsform weist die Oberseite des

Griffteils Griffelemente zum rutschsicheren Halten des Griffs durch den Anwender auf. Vorteilhaft kann die Handhabung des Rasierers und dessen Halt in der Hand des Anwenders weiter verbessert werden, indem Griffelemente (auch als "Grippetemente" bezeichnet) wie zum Beispiel aufgeraute Bereiche, eine Riffelung, eine Klebefläche, Bereiche eines rutschfesten Materials auf der Oberseite (oder aber auch in einer optionalen konkaven Wölbung der Unterseite) und/oder konkave/konvexe Wölbungen vorgesehen sind. Vorteilhaft liegt so der Griff besonders gut in der Hand, eine besonders sichere Handhabung des Rasierers wird ermöglicht und ein "Wegrutschen" des Rasierers wird verhindert.

Der erfindungsgemäße Rasierer eignet sich aufgrund seiner flexiblen Einsatzmöglichkeiten vorteilhafterweise zur Teil- oder Ganzkörperrasur und insbesondere zur Rasur unter Dusche.

In einem weiteren Aspekt bezieht sich die Erfindung auf ein Verfahren zum Herstellen eines Rasierers der vorliegenden Erfindung, mit den Schritten: Vorsehen eines Griffs mit einem Griffteil und einem Kopfteil zur Aufnahme eines Klingenkopfes, und Anordnen des Klingenkopfes an dem Kopfteil, wobei der Klingenkopf als Bürstenkopf und/oder Pinselkopf mit Borsten ausgestaltet ist, wobei mindestens eine der Borsten eine Rasierklinge aufweist.

In einer bevorzugten Ausführungsform weist der Klingenkopf und/oder die Borste einen oder mehrere Druckpunkte auf, die dem Anwender optisch signalisieren, ob und/oder wie viel Druck zwischen der Borste und der Haut des Anwenders bei bestimmungsgemäßen Gebrauch des Rasierers anliegt. Vorteilhaft kann der Anwender so besonders gut erkennen, ob der zu rasierende Hautbereich mit zur Rasur ausreichendem Druck beaufschlagt ist.

In einer bevorzugten Ausführungsform sind Kopfteil und Griffteil einstückig ausgebildet.

In einer weiteren Ausführungsform weist der Rasierer einen Schiebeelement (bevorzugt einen Schiebestift) auf, welcher ausgestaltet ist, um die flexible Biegsamkeit (mögliche Krümmung bei Auslenkung) des Kopfteils zu verändern.

In einer bevorzugten Ausführungsform umfasst der Klingenkopf ein oder mehrere Klingen, deren Schneidkanten eine Ebene bilden. Vorteilhafterweise liegt die Schneidkantenebene der Klinge(n) in einer Ebene mit der Hautauflagenseite des Kopfteils ausgebildet. Die Hautauflagenseite ist bei bestimmungsgemäßem Gebrauch des Rasierers die Unterseite des Kopfteils. Der Klingenkopf liegt im Wesentlichen in der Ebene der Unterseite, um eine glatte Unterseite des Rasierers zu ermöglichen, die besonders angenehm über die Haut gleitet. So wird auch erreicht, dass keine Klingenkanten oder Befestigungselemente (da der Klingenkopf formschlüssig in den Kopfteil integriert ist) herausstehen, die beim Rasieren störend wirken könnten. Ferner bietet die im Wesentlichen flache Auflagefläche der Unterseite des Kopfteils auf der Haut Sicherheit, um zu verhindern, dass der Klingenkopf auf der Haut verkantet und dieser verletzt.

In einem weiteren Aspekt bezieht sich die Erfindung auf ein Rasiererset mit: einem Rasierer nach einem der oben genannten Aspekte (bevorzugt dem zweiten Aspekt) der vorliegenden Erfindung, und einer Halterung zum formschlüssigen Aufnehmen zumindest eines Teils des Rasierers.

Die vorstehend beschriebenen Ausführungsformen können beliebig miteinander und mit den vorstehend beschriebenen Aspekten kombiniert werden, um erfindungsgemäße Vorteile zu erreichen. Im Folgenden werden bevorzugte Kombinationen von Ausführungsformen beispielhaft beschrieben, wobei;
- Figuren 1a bis 1d: eine Ausführungsform eines erfindungsgemäßen Rasierers zeigen;
- Figuren 2a und 2b: Detailansichten der Ausführungsform der Figur 1 zeigen;
- Figur 3: einen Kopfteil und einen Klingelkopf vor der formschlüssigen Verbindung zeigt;

- Figuren 4a und 4b: eine weitere Ausführungsform eines erfindungsgemäßen Rasierers zeigen;
- Figuren 5a bis 5c: eine weitere Ausführungsform eines erfindungsgemäßen Rasierers zeigen;
- Figuren 6a bis 6c: eine Ausführungsform eines nicht erfindungsgemäßen Rasierers zeigen;
- Figur 7: eine Ausführungsform eines nicht erfindungsgemäßen Rasierersets zeigt;
- Figuren 8a bis 8c: eine weitere Ausführungsform eines nicht erfindungsgemäßen Rasierers zeigen; und
- Figuren 9a bis 9c: eine weitere Ausführungsform eines nicht erfindungsgemäßen Rasierers zeigen.

Figuren 1a und 1c zeigen einen Rasierer 1 von oben, und Figuren 1b und 1d von unten. Figuren 2a und 2b zeigen Detailansichten des Klingenkopfes 20.

Der Rasierer 1 weist einen Griff 10 mit einem Griffteil 11 und einem Kopfteil 12 auf. Der Kopfteil 12 weist wiederum den Klingenkopf 20 auf, welcher mit mindestens einer Rasierklinge 21 an mindestens einer Borste 29 ausgestattet ist. In den in Figuren 1 bis 5 gezeigten Ausführungsformen weist der Klingenkopf 20 eine Vielzahl von Borsten 29 mit einer Vielzahl von Rasierklingen 21 auf.

Der Griff 10 kann Griffelemente (nicht dargestellt) aufweisen, welche ein rutschsicheres Halten des Griffs durch den Anwender ermöglichen. Der Klingenkopf 20 bzw, die Borsten 29 können Balsamstreifen (nicht dargestellt) mit Emulsionen und pflegenden Ölen und/oder Spezialklingen (nicht dargestellt) aufweisen.

In Figuren 1 und 2a ist gezeigt, dass der Griff 10 entlang der Längsachse des Rasierers 1 konvex und der Klingenkopf 20 entlang der Querachse des Rasierers 1 konkav geformt ist. Die Borsten 29 sind aus einem elastischen Material und nebeneinander und im Wesentlichen parallel zueinander am Kopfteil 20 angeordnet.

In Figur 2b ist exemplarisch gezeigt, wie mehrere Rasierklingen 21 in der Borste 29 als Kerben geformt sind. Die Borste 29 ist am Klingenkopf 20 verankert und aus einem elastischen Material gebildet, was in Figur 2b durch den Pfeil angedeutet ist. Wird die Borste 29 ausgelenkt, indem sie auf der Haut des Anwenders aufliegt und über diese gleitet, werden die Rasierklingen 21 auf gespreizt, indem die Borste 29 gekrümmt wird, und damit aktiviert. Wird die Borste 29 entlastet, indem sie von der Haut entfernt wird, nimmt die Borste 29 ihre ursprüngliche Form an und die Kerbe schließt sich wieder, so dass die Rasierklinge 21 deaktiviert wird.

Figuren 4 und 5 illustrieren weitere Ausführungsformen des Rasierers 1. Soweit die Merkmale der weiteren Ausführungsformen mit denen der zuvor beschriebenen Ausführungsformen übereinstimmen, wird auf die vorstehend beschriebenen Merkmale verwiesen.

Die Ausführungsform der Figur 4 unterscheidet sich von den Ausführungsformen der Figuren 1 und 3 im Wesentlichen in der Form des Griffes 10 und der Anordnung der Rasierklingen 21. Die Rasierklingen 21 sind bei der Ausführungsform der Figur 4 an der Borstenspitze angeordnet, wohingegen sie bei den Ausführungsformen der den Figuren 1 und 3 in einem Spitzenbereich (vordere Hälfte, vorderes Drittel der Borste 29), aber nicht an der Spitze angeordnet sind.

Die Ausführungsformen der Figuren 1 bis 5 weisen also gegeneinander (insbesondere nebeneinander) flexibel beweglichen Rasierklingen 21 auf, wobei die Rasierklingen 21 an Borsten 29 in einer Reihe nebeneinander angeordnet sind. Es können auf jeder Borste 29 (elastische Lamelle) einzelne Rasierklingen 21 wiederum gegeneinander (hintereinander) beweglich angebracht sein. Die Lamellen 29 sind einem flachen Klingenkopf bzw. Bürstenkopf 20 verankert, welcher gleichzeitig die Wechseleinheit für den Rasierer 1 darstellt,

Die Rasierklingen 29 können als handelsübliche Klingen in der Borste 29 verankert oder als Kerbe in der Borstenoberfläche ausgebildet sein. Die Rasierklingen 29 bestechen insbesondere durch ihre Größe und flexible Anwendung, die an einen Bürstenstrich erinnert. Die Flexibilität und Sanftheit der Rasur wird zudem durch die elastischen Lamellen 29 aus thermoplastischem Elastomer gewährleistet. Die Rasierklingen 21 liegen so vorteilhafterweise enger und direkter auf der Haut. Für die Rasur ist daher ein geringerer Druck auf den Rasierer 1 erforderlich. Eine Rasur mit dem Rasierer 1 ist ergonomisch ansprechend und schützt vor Schnittverletzungen Der Griff 10 ist ergonomisch, in einer leicht gebogenen Form beschrieben und besteht aus festem, schlagfähigen Material (z.B. ABS (Acrylnitril-Butadien-Styrol)) und kann zudem mit Grippelementen wie aufgerauten Zonen, Riffelung und rutschfesten Materialien verkleidet sein.

Figur 6a zeigt einen Rasierer 1 von unter, Figur 6b von oben und Figur 6c bei bestimmungsgemäßem Gebrauch auf der Haut des Anwenders.

Der Rasierer 1 weist einen Griff 10 mit einem Griffteil 11 und einem flexibel biegsamen Kopfteil 12 und einen in den Kopfteil 12 formschlüssig integriertem Klingenkopf 20 auf.

Neben den Rasierklingen 21 sind Balsamstreifen 24, 25 angeordnet, die bei jedem Bürstenstrich bzw. Federstrich des Rasierers 1 über die Haut des Anwenders diese pflegen. Der Klingenkopf 20 weist mehrere Klingen 21 auf, deren Schneidkanten im Wesentlichen eine Ebene mit der Unterseite des Kopfteils 12 (Hautauflagenseite) bilden.

Kopfteil 12 Und Griffteil 11 sind einstückig ausgebildet und der Kopfteil 12 ist breiter als der Griffteil 11 ausgeführt. Der Klingenkopf 20 ist nicht lösbar in dem Kopfteil 12 angeordnet.

Figur 7 zeigt ein Rasiererset mit einem Rasierer 1 der Figur 6, und einer Halterung 30 zum formschlüssigen Aufnehmen des Griffs 10 oder Griffteils 11 des Rasierers 1.

In Figur 8 ist ein Rasierer 1 illustriert, dessen Klingenkopf 20 mehrere Druckpunkte 33 aufweist, die dem Anwender optisch signalisieren, ob und/oder wie viel Druck zwischen der dem Klingenkopf 20 und der Haut des Anwenders bei bestimmungsgemäßen Gebrauch des Rasierers 1 anliegt. Die Druckpunkte 33 können beispielsweise Drucksensoren oder Temperatursensoren aufweisen.

Beispielsweise können Piezoelemente in den Druckpunkten integriert sein, die je nach Druck dann optische oder elektrische Signale abgeben.

In Figur 9 ist ein Rasierer 1 illustriert, welcher an dem Klingenkopf 20 eine Vielzahl von Rasierklingen 21, einen Balsamstreifen 25 und eine Spezialklinge 23 aufweist. Die an der Spitze angeordnete Spezialklinge 23 kann für die Feinrasur oder die Rasur von besonders unebenen Hautpartien verwendet werden kann.

Der Rasierer 1 der Figuren 9b und 9c weist zusätzlich einen Schiebestift 13 auf, welcher ausgestaltet ist, um die flexible Biegsamkeit (mögliche Krümmung bei Auslenkung) des Kopfteils 20 zu verändern. So kann der Kopfteil 20 in Figur 9b eine relative große Auslenkung ausführen, wohingegen der Schiebestift 13 in Figur 9c die Auslenkung des Kopfteils 20 blockiert bzw. erschwert.

Der Schiebestift ist vorteilhaft aus unterschiedlich elastischem Material als das Griffmaterial um eine Veränderung der Auslenkung zu erzielen.

### Bezugszeichenliste

- 1: Rasierer
- 10: Griff
- 11: Griffteil
- 12: Kopfteil
- 13: Schiebestift
- 20: Klingenkopf
- 21: Rasierklingen
- 22: Ausnehmung
- 23: Spezialklinge(n)
- 24: Balsamstreifen
- 25: Balsamstreifen
- 29: Borsten
- 30: Halterung
- 33: Drucksensoren

## Patentansprüche

1. Rasierer (1) mit einem Griff (10) mit einem Griffteil (11) und einem flexibel biegsamen Kopfteil (12) und einem in dem Kopfteil formschlüssig integriertem Klingenkopf (20) **dadurch gekennzeichnet, dass** der Klingenkopf als Bürstenkopf und/oder Pinselkopf mit Borsten ausgestattet ist, wobei mindestens eine der Borsten mindestens eine Rasierklinge (21) aufweist.

2. Rasierer nach Anspruch 1, wobei die Borste eine oder eine Vielzahl von Rasierklinge(n) aufweisen.

3. Rasierer nach Anspruch 1 oder 2, wobei die Borsten eine Spezialklinge(n) (23) und/oder einen Balsamstreifen (24, 25) aufweist.

4. Rasierer nach einem der vorstehenden Ansprüche, wobei die Rasierklinge als Einkerbung in der Borstenoberfläche ausgebildet ist.

5. Rasierer nach einem der vorstehenden Ansprüche, wobei die Borste ein elastisches Material aufweist.

## Claims

1. Razor (1) having a handle (10) with a handle part (11) and with a flexibly bendable head part (12), and with a blade head (20) integrated with a form fit in the head part, **characterized in that** the blade head is designed as a brush head with bristles, wherein at least one of the bristles has at least one razor blade (21).

2. Razor according to Claim 1, wherein the bristle have one or a multiplicity of razor blade(s).

3. Razor according to Claim 1 or 2, wherein the bristles has one or more special blades (23) and/or a balsam strip (24, 25).

4. Razor according to one of the preceding claims, wherein the razor blade is configured as a notch in the bristle surface.

5. Razor according to one of the preceding claims, wherein the bristle has an elastic material.

## Revendications

1. Rasoir (1) comprenant un manche (10) avec une partie de manche (11) et une partie de tête souple de manière flexible (12) et une tête de lame (20) intégrée par engagement par correspondance de formes dans la partie de tête, **caractérisé en ce que** la tête de lame est réalisée sous forme de tête de brosse et/ou de tête de pinceau avec des poils, au moins l'un des poils présentant au moins une lame de rasoir (21).

2. Rasoir selon la revendication 1, dans lequel les poils présentent une ou plusieurs lames de rasoir.

3. Rasoir selon la revendication 1 ou 2, dans lequel les poils présentes une ou des lame(s) spéciale(s) (23) et/ou une bande de baume (24, 25).

4. Rasoir selon l'une quelconque des revendications précédentes, dans lequel la lame de rasoir est réalisée sous forme d'encoche dans la surface du poil.

5. Rasoir selon l'une quelconque des revendications précédentes, dans lequel le poil présente un matériau élastique.
